# EUROPÄISCHE PATENTSCHRIFT

(11) **EP 0 243 307 B1**
(45) Veröffentlichungstag und Bekanntmachung des Hinweises auf die Patenterteilung: **14.03.1990**
(21) Anmeldenummer: 87810216.9
(22) Anmeldetag: 07.04.1987
(51) Int. Cl.: B61D 25/00

(54) **Aussenisolierte Fenstereinfassung**
Window enclosure insulated at the exterior
Bordure de fenêtre isolée à l'extérieur

(30) Priorität: 25.04.1986 CH 1695/86
(43) Veröffentlichungstag der Anmeldung: 28.10.1987
(73) Patentinhaber: ALUSUISSE-LONZA SERVICES AG, 8034 Zürich (CH)
(72) Erfinder: Ritzl, Antal, CH-8047 Zürich (CH)

(56) Entgegenhaltungen:
- EP-A- 0 148 123
- DE-A- 2 609 341
- FR-A- 2 262 605

## Beschreibung

Die Erfindung bezieht sich auf eine aussenisolierte Fenstereinfassung mit einem umlaufenden aus elastischem Material bestehenden Rahmen zur Aufnahme der Fensterverglasung in einer seitlichen Wagenkastenstruktur für Eisenbahnwagen zur Personenbeförderung, wobei die Wagenkastenstruktur aus Seitenwand- bzw. Pfostenprofilen, einer auswechselbaren Aussenhaut und dazwischen angeordnetem Isolationsrriaterial besteht.

In der EP-A2 0 148 123 wird ein Wagenkastenaufbau mit auswechselbaren Aussenhautplatten beschrieben. Diese sind einerseits lose in Nuten von Abstandshaltern, andererseits lösbar an Haltern befestigt.

Eine derartige Anordnung bringt einmal den Vorteil, dass der Wagenkastenaufbau unabhängig von einer später anzubringenden Inneneinrichtung mit einer Isolation belegt werden kann und diese deshalb nachträglich keine Durchbrüche mehr erfährt. Damit werden später erzeugte Kältebrücken vermieden. Bei leichteren Unfällen wird die eigentliche Tragstruktur des Wagenkastens nicht in Mitleidenschaft gezogen, sondern lediglich die Isolation und die sie abdeckende auswechselbare Schutzhaut. Bei einem solchen leichteren Unfall brauchen nur die beschädigten Platten der Aussenhaut entfernt und durch neue ersetzt zu werden.

Für die Isolation kann ein übliches Material, wie beispielsweise Glaswolle, gewählt werden. Es bieten sich aber auch festere Materialien an, welche leichtere Stösse von aussen besser abfangen können. Da das gesamte Isoliermaterial ausserhalb des Fahrgastraumes angeordnet ist, wird die Sicherheit der Fahrgäste im Falle eines Fahrzeugbrandes erhöht. Die gebaute Tragkonstruktion ist kostengünstiger.

Schliesslich kann durch die Wahl des Materials der Aussenhaut das Design des ganzen Wagenkastenaufbaus günstig beeinflusst werden.

Die DE-A1 2 609 341 beschreibt eine aussenisolierte Wagenkastenstruktur für Eisenbahnwagen zur Personenbeförderung mit einem fest eingebauten Aussenfenster, wobei ein umlaufender Rahmen aus einem elastischen Material sowohl die Verglasung als auch die Aussenhaut sowie den Schenkel und die Auflagefläche eines Seitenwand- bzw. Pfostenprofils in dafür vorgesehenen Nuten aufnimmt. Dabei kann im eingebauten Zustand weder die Verglasung noch die Aussenhaut noch das Pfosten- bzw. Seitenwandprofil zerstörungsfrei vom umlaufenden elastischen Rahmen getrennt werden.

Der Erfinder hat sich die Aufgabe gestellt, eine aussenisolierte Fenstereinfassung zu schaffen, die einerseits zu Aufbau und Design der EP-A2 0 148 122 passt und andererseits die an den Wagenkastenaufbau gestellten Anforderungen erfüllt, und die zerstörungsfreie Austauschbarkeit aller Aussenteile wie Verglasung, Fenstereinfassung und äussere Schutzhaut gewährleistet.

Die Aufgabe wird erfindungsgemäss dadurch gelöst, dass die Fenstereinfassung aus einem an den Seitenwand- und an den Pfostenprofilen lösbar befestigten, aus wenigstens vier ausserhalb des Bereichs der Fensterecken angeordneten Profilstücken gebildeten Innenrahmen mit einem Profillappen als Auflagefläche für die Aussenhaut, einem umlaufenden Aussenrahmen mit einer hinterschnittenen Nut zur Aufnahme der lösbaren Befestigung am Innenrahmen dienenden Isoliermuttern und einem nach aussen verlaufenden, von der Fensteröffnung wegweisend abgewinkelten Profillappen zum Festklemmen der Aussenhaut, einer umlaufenden, auf dem Aussenrahmen aufliegenden Fassungsleiste aus einem wetterbeständigen, elastischen Material zur Aufnahme der Fensterverglasung und einem zwischen dem Innen- und Aussenrahmen festgeklemmten elastischen Dichtungselement mit einem Schlitz zur Aufnahme der Aussenhaut besteht.

Die Fenstereinfassung ist ausserhalb der Tragkonstruktion der Wagenkastenstruktur angeordnet und kann stufenweise demontiert werden. Dies gilt auch für die in der Fenstereinfassung befestigten Abdeckplatten der Aussenhaut.

Die Erfindung wird anhand der in der Zeichnung dargestellten Ausführungsbeispiele näher erläutert. Die schematischen Schnitte zeigen in
- Fig. 1 einen Horizontalschnitt durch einen Fensterpfosten mit beidseits angeordneten Fenstereinfassungen, und
- Fig. 2 einen Vertikalschnitt durch die Fensterbrüstung.

Das stranggepresste Pfostenprofil 10 aus einer üblichen Aluminiumlegierung weist an beiden Stirnseiten 10 je zwei hinterschnittene Nuten 12 zur Aufnahme von lösbaren Befestigungsmitteln auf. Im Bereich des eine Symmetrieebene bildenden Querstegs 14 sind ebenfalls zwei nach aussen weisende Nuten 16, 18 angeordnet. Die nach innen offene, hinterschnittene Nut 16 dient der Befestigung von Sitzen, Gepäckträgern, elektrischen Apparaten und dgl. Die nach aussen weisende hinterschnittene Nut 18 nimmt isolierende Muttern 20 auf, die mittels einer Schraube 22 der Befestigung der im Bereich des Pfostenprofils 10 aus zwei Abdeckplatten aus einem Aluminium-Kunstoff-Verbund gebildeten Aussenhaut 24 dienen. Die übereinander geschobenen Platten werden vom Kopf der Schraube 22 in die mit einem O-Ring 26 ausgelegte topfförmige Oeffnung eines Gegenhalterstücks 28 gezogen. Die aufeinandergelegten Platten der Aussenhaut 24 sind mit einer Klebstoffschicht 30 versehen, welche das Eindringen von Feuchtigkeit verhindert.

Im Schnitt von Fig. 1 nicht sichtbar sind die mechanischen Befestigungsmittel des Innenrahmens 32 an den Stirnseiten des Pfostenprofils 10. Zwei in Längsrichtung verlaufende Nasen 34 des Innenrahmens 32 stehen in formschlüssigem Eingriff mit entsprechend ausgebildeten Innenwänden der hinterschnittenen Nuten 12. Als mechanische Befestigungsmittel dienen in die hinterschnittene Nut eingeführte Schraubenköpfe oder parallelogrammförmig ausgebildete Klemmplättchen, wie sie beispielsweise in der DE-A 27 51 753 beschrieben sind. Ebenfalls nicht sichtbar sind die in den Innenrahmen gebohrten Löcher zwischen den Nasen 34, welche der Durchführung eines Gewindestiftes dienen.

Der Innenrahmen 32 weist zwei Profilschenkel auf, die derart abgewinkelte Profilenden 36, 38 aufweisen, dass die Innenabdeckung 40, darauf aufliegend, in Richtung der Fensterverglasung 42 abgeschrägt verläuft.

Der abgewinkelte Profillappen 44 des nach aussen weisenden Schenkels des Innenrahmens 32 bildet eine indirekte, parallel zur Fensterverglasung 42 angeordnete Auflagefläche für die Aussenhaut 24.

Der Aussenrahmen 46 ist mittels in eine hinterschnittene Nut 48 eingeführter isolierender Muttern 50, bestehend aus einer Gewindebuchse und einer Kunststoffummantelung, und eines Gewindestifts 52 mit Schraubenkopf 54 am Innenrahmen 32 befestigt. In diesem sind Bohrungen für den Gewindestift 52 ausgespart. Zwischen Schraubenkopf 54 und Innenrahmen 32 ist eine Unterlagscheibe 56 angeordnet.

Der abgewinkelte Profillappen 58 des Aussenrahmens 46 erstreckt sich, von der Fensteröffnung wegweisend, über den Rand der Aussenhaut 24. Beim Anziehen des Gewindestifts 52 wird nicht der Aussenrahmen 46 am Innenrahmen 32 befestigt, sondern der Profillappen 58 klemmt die in den Schlitz eines elastischen Dichtungselements 60 eingeführte Aussenhaut 24 gegen den Profillappen 44 des Innenrahmens 32. Der Spalt 62 ermöglicht die notwendige Bewegungsfreiheit.

Die wie der Aussenrahmen 46 umlaufende Fassungsleiste 64 aus Gummi nimmt die Fensterverglasung 42 einfach auswechselbar auf. Diese besteht aus einer Doppelverglasung mit stirnseitigen Isolierplatten 66 bekannter Bauart. In eine in Längsrichtung der Fassungsleiste 64 verlaufende, benachbart der Verglasung 42 angeordnete, im Querschnitt kreisförmig ausgebildete Nut ist mittels eines speziellen Werkzeugs eine Gummischnur 68 von ebenfalls kreisförmigem Querschnitt eingelegt. Nach nicht dargestellten Ausführungsformen können die Nut und die Gummischnur 68 andere geometrische Querschnittsformen aufweisen, beispeilsweise quadratisch, rechteckig, trapezförmig oder elliptisch. Zur Montage oder Demontage der Fensterverglasung 42 wird die Gummischnur 68 entfernt, worauf der elastische Lappen 70 der Fassungsleiste 64 hochgeklappt werden kann.

Ein weiterer, von der Fassungsleiste 64 abkragender Lappen 72 drückt die Innenabdeckung 40 im Fensterbereich gegen den Innenrahmen 32.

Die Fassungsleiste 64 aus Gummi ist beidseits über einen parallel zur Fensterverglasung vom Aussenrahmen abkragenden Profillappen 74 gestülpt und derart gegen eine Verschiebung nach aussen gesichert.

Sowohl beim Dichtungselement 60 als auch bei der Fassungsleiste 64 weisen die mit nach aussen gerichteten Flächen der Aussenhaut 24 bzw. des Aussenrahmens 46 in Kontakt tretenden Innenflächen in Längsrichtung verlaufende Rillen 76 auf.

Die in Fig. 2 dargestellte Fensterbrüstung entspricht im wesentlichen der linken oder rechten Seite von Fig. 1, weil der Fenstereinbau an der Seitenwand und an den Pfostenprofilen weitgehend gleich ausgebildet ist.

Seitenwand, Pfosten, Innenrahmen und Aussenrahmen sind vorzugsweise stranggepresste Aluminiumprofile aus dem Fachmann bekannten Legierungen.

Die Aussenhaut besteht vorzugsweise aus einem Aluminium- oder Stahlblech, sie kann jedoch auch aus einem Verbundwerkstoff, insbesondere einem Aluminium-Kunststoff-Verbund, bestehen.

Aus der Zeichnung geht nicht hervor, dass der Innenrahmen 32 nicht als geschlossener umlaufender Rahmen ausgebildet ist, sondern vorzugsweise aus vier Stücken besteht, die sich in den runden Fensterecken nicht berühren. Ein Innenrahmen 32 aus mehr als vier Profilstücken ist wohl möglich, aber aus fertigungstechnischen Gründen weniger zweckmässig.

Das im Bereich des Pfostenprofils 10 und des Seitenwandprofils 78 angebrachte Isolationsmaterial ist mit 80 bezeichnet.

## Patentansprüche

1. Aussenisolierte Fenstereinfassung mit einer umlaufenden Fassungsleiste (64) aus einem wetterbeständigen, elastischen Material zur Aufnahme einer Fensterverglasung (42) in einer seitlichen Wagenkastenstruktur für Eisenbahnwagen zur Personenbeförderung, wobei die Wagenkastenstruktur aus Seitenwand- (78) bzw. Pfostenprofilen (10), einer auswechselbaren Aussenhaut (24) und dazwischen angeordnetem Isolationsmaterial (80) besteht, dadurch gekennzeichnet, dass die Fenstereinfassung aus einem an den Seitenwand- (78) und an den Pfostenprofilen (10) lösbar befestigten, aus wenigstens vier ausserhalb des Bereichs der Fensterecken angeordneten Profilstücken gebildeten Innenrahmen (32) mit einem Profillappen (44) als Auflagefläche für die Aussenhaut (24), einem umlaufenden Aussenrahmen (46) mit einer hinterschnittenen Nut (48) zur Aufnahme der der lösbaren Befestigung am Innenrahmen (32) dienenden Isoliermuttern (50) und einem nach aussen verlaufenden, von der Fensteröffnung wegweisend abgewinkelten Profillappen (58) zum Festklemmen der Aussenhaut (24), einer auf dem Aussenrahmen (46) aufliegenden Fassungsleiste (64) und einem zwischen dem Innen- (32) und Aussenrahmen (46) festgeklemmten elastischen Dichtungselement (60) mit einem Schlitz zur Aufnahme der Aussenhaut (24) besteht.

2. Fenstereinfassung nach Anspruch 1, dadurch gekennzeichnet, dass der Innenrahmen (32) in Längsrichtung verlaufende Nasen (34) aufweist, welche nach der Montage mit entsprechend ausgebildeten Innenwänden der hinterschnittenen Nuten (12) der Seitenwand- (78) oder Pfostenprofile (10) in formschlüssigem Eingriff stehen.

3. Fenstereinfassung nach Anspruch 1 oder 2, dadurch gekennzeichnet, dass der Innenrahmen (32) in Richtung der Fensterverglasung (42) abgeschrägt verläuft und die abgewinkelten Profilenden (36,38) eine Auflagefläche für die Innenabdeckung (40) bilden.

4. Fenstereinfassung nach einem der Ansprüche 1 bis 3, dadurch gekennzeichnet, dass die in der hinterschnittenen Nut (48) des Aussenrahmens (46) angeordneten isolierenden Muttern (50) eine von einer Kunststoffummantelung umgebene Gewindebuchse haben, in welche eine entsprechende Bohrung im Innenrahmen (32) durchgreifende Gewindestifte (52) eingreifen.

5. Fenstereinfassung nach einem der Ansprüche 1 bis 4, dadurch gekennzeichnet, dass die Fassungsleiste (64) aus Gummi beidseits über einen parallel zur Fensterverglasung (42) vom Aussenrahmen (46) abkragenden Profillappen (74) gestülpt ist.

6. Fenstereinfassung nach einem der Ansprüche 1 bis 5, dadurch gekennzeichnet, dass die Fassungsleiste (64) aus Gummi benachbart der Fensterverglasung (42) eine in Längsrichtung verlaufende, nach aussen offene hinterschnittene Nut aufweist, in welche eine Gummischnur (68) eingeführt ist.

7. Fenstereinfassung nach Anspruch 6, dadurch gekennzeichnet, dass hinterschnittene Nut und Gummischnur (68) einen kreisförmigen Querschnitt haben.

8. Fenstereinfassung nach einem der Ansprüche 1 bis 7, dadurch gekennzeichnet, dass ein von der Fassungsleiste abkragender Lappen (72) die Innenabdeckung (40) im Fensterbereich gegen den Innenrahmen (32) drückt.

9. Fenstereinfassung nach einem der Ansprüche 1 bis 8, dadurch gekennzeichnet, dass Seitenwand (78), Pfosten (10), Innenrahmen (32) und Aussenrahmen (46) aus stranggepressten Aluminiumprofilen bestehen.

10. Fenstereinfassung nach einem der Ansprüche 1 bis 9, dadurch gekennzeichnet, die Aussenhaut (24) aus einem Aluminiumblech, einem Stahlblech oder einer Verbundwerkstoffplatte besteht.

## Revendications

1. Bordure de fenêtre isolée à l'extérieur, avec une bordure réceptrice entourante (64) en une matière élastique résistant aux intempéries destinée à recevoir un vitrage de fenêtre (42) dans une structure latérale de caisse de voiture ferroviaire pour le transport de personnes, la structure de caisse de voiture étant constituée par des profilés de paroi latérale (78) et de montant (10), par une peau extérieure remplaçable et par du matériau d'isolation (80) agencé en position intermédiaire, caractérisée par le fait que la bordure de fenêtre est constituée par un cadre intérieur (32) qui est amoviblement fixé aux profilés de paroi latérale (78) et de montant (10) et qui est formé d'au moins quatre portions de profilé agencées à l'extérieur de la région des coins de fenêtre, avec une patte de profilé (33) en tant que surface d'appui pour la peau extérieure (24), par un cadre extérieur entourant (46) avec une rainure (48) dotée de contre-dépouille et destinée à recevoir les écrous isolants servant à la fixation amovible au cadre intérieur (32) et avec une patte de profilé (58) formant coude et s'étendant à l'extérieur en s'éloignant de l'ouverture de fenêtre, destinée à immobiliser la peau extérieure (24), par une bordure réceptrice (64) s'appliquant sur le cadre extérieur (46) et par un élément d'étanchéité élastique (60) doté d'une fente pour recevoir la peau extérieure (24) et bloqué entre le cadre intérieur (32) et le cadre extérieur (46).

2. Bordure de fenêtre selon revendication 1, caractérisée par le fait que le cadre intérieur (32) présente des nez (34) qui s'étendent en direction longitudinale et qui, après le montage, sont en liaison mécanique positive avec des parois intérieures, aménagées de manière correspondante, des rainures (12) dotées de contre-dépuille des profilés de paroi latérale (78) ou des profilés de montant (10).

3. Bordure de fenêtre selon revendication 1 ou 2, caractérisée par le fait que le cadre intérieur (32) s'étend obliquement dans la direciton du vitrage de fenêtre (42) et les extrémités de profilé formant coude (36, 38) constituent une surface d'appui pour le recouvrement intérieur (40).

4. Bordure de fenêtre selon l'une des revendications 1 à 3, caractérisée par le fait que les écrous isolants (50) agencés dans la rainure (48) dotée de contre-dépouille du cadre extérieur (46) ont une douille filetée entourée par une gaine en matière plastique, dans laquelle s'engagent des tiges de vis (52) traversant un trou correspondant dans le cadre intérieur (32).

5. Bordure de venêtre selon des revendications 1 à 4, caractérisée par le fait que la bordure réceptrice (64) en caoutchouc est emboîtée avec appui des deux côtés par-dessus une patte de profilé (74) débordant du cadre extérieur (46), parallèlement au vitrage de fenêtre (42).

6. Bordure de fenêtre selon l'une des revendications 1 à 5, caractérisée par le fait que la bordure réceptrice (64) en caoutchouc présente, au voisinage du vitrage de fenêtre (42), une rainure ouverte vers l'extérieur, dotée de contre-dépouille et s'étendant en direction longitudinale, dans laquelle est introduit un cordon en caoutchouc (68).

7. Bordure de fenêtre selon revendication 6, caractérisée par le fait que la rainure dotée de contre-dépouille et le cordon en caoutchouc (68) ont une section droite circulaire.

8. Bordure de fenêtre selon l'une des revendications 1 à 7, caractérisée par le fait qu'une patte (72) débordant de la bordure réceptrice pousse le recouvrement intérieur (40) contre le cadre intérieur (32), dans la région de la fenêtre.

9. Borudre de fenêtre selon l'une des revendications 1 à 8, caractérisée par le fait que la paroi latérale (78), le montant (10), le cadre intérieur (32) et le cadre extérieur (46) sont constitués par des profilés extrudés en aluminium.

10. Bordure de fenêtre selon l'une des revendications 1 à 9, caractérisée par le fait que la peau extérieure (24) est constituée par une tôle d'aluminium, une tôle d'acier ou une plaque de matériau composite.

## Claims

1. Externally insulated window casing having a circumferential holding strip (64) made of a weatherproof, elastic material for accommodating a window glazing (42) in a lateral coach body structure for railway coaches for passenger transport, the coach body structure consisting of side-wall sections (78) or jamb sections (10), an exchangeable outer skin (24) and insulating material (80) arranged there between, characterized in that the window casing consists of an inner frame (32), which is fastened detachably to the side-wall sections (78) and to the jamb sections (10) and is formed by at least four sectional pieces arranged outside the area of the window corners and has a sectional lug (44) as bearing surface for the outer skin (24), and a circumferential outer frame (46) having an undercut groove (48) for accommodating the insulating nuts (50) which serve the detachable fastening at the inner frame (32), and a bent sectional lug (58), extending outwards and pointing away from the window opening, for clamping the outer skin (24) in place, of a holding strip (64) seated on the outer frame (46), and of an elastic sealing element (60) clamped in place between the inner (32) and outer (46) frames and having a slot for accommodating the outer skin (24).

2. Window casing according to Claim 1, characterized in that the inner frame (32) has noses (34) extending in the longitudinal direction which, after assembly, engage in a form-fitting manner with appropriately shaped inner walls of the undercut grooves (12) of the side-wall sections (78) or jamb sections (10).

3. Window casing according to Claim 1 or 2, characterized in that the inner frame (32) extends bevelled in the direction of the window glazing (42), and the bent sectin ends (36, 38) form a bearing surface for the inner cover (40).

4. Window casing according to one of Claims 1 to 3, characterized in that the insulating nuts (50) arranged in the undercut groove (48) of the outer frame (46) have a threaded bush, which is surrounded by a plastic sheath and in which threaded pins (52) penetrating an appropriate bore in the inner frame (32) engage.

5. Window casing according to one of Claims 1 to 4, characterized in that the rubber holding strip (64) is pushed on both sides over a sectional lug (74) bevelled parallel to the window glazing (42) of the outer frame (46).

6. Window casing according to one of Claims 1 to 5, characterized in that adjacent to the window glazing (42) the rubber holding strip (64) has an undercut groove open outwards, which extends in the longitudinal direction, and into which a rubber cord (68) is inserted.

7. Window casing according to Claim 6, characterized in that the undercut groove and the rubber cord (68) have a circular cross-section.

8. Window casing according to one of Claims 1 to 7, characterized in that a lug (72) which is bevelled from the holding strip presses the inner cover (40) in the window area against the inner frame (32).

9. Window casing according to one of Claims 1 to 8, characterized in that sidewall (78), jamb (10), inner frame (32) and outer frame (46) consist of extruded aluminium sections.

10. Window casing according to one of Claims 1 to 9, characterized in that the outer skin (24) consists of an aluminium sheet, a steel sheet or a plate of composite material.
